# EUROPÄISCHE PATENTSCHRIFT

(11) **EP 0 011 297 B1**
(45) Veröffentlichungstag und Bekanntmachung des Hinweises auf die Patenterteilung: **09.02.1983**
(21) Anmeldenummer: 79104525.5
(22) Anmeldetag: 16.11.1979
(51) Int. Cl.: B65F 1/16

(54) **Behälter mit einem Klappschiebedeckel für den vorderen und einem weiteren Deckel für den hinteren Teil der Behälteröffnung, insbesondere Müllbehälter**
Container, especially a refuse container, with a pivotable sliding lid for the anterior part and a second lid for the posterior part of the container opening
Récipient, en particulier récipient à ordures, avec un couvercle abattant-coulissant pour la partie avant et avec un second couvercle pour la partie arrière de l'ouverture du récipient

(30) Priorität: 18.11.1978 DE 2850158
(43) Veröffentlichungstag der Anmeldung: 28.05.1980
(73) Patentinhaber: Bock, Normann, D-28857 Syke (DE)
(72) Erfinder: Schumacher, Martin, D-2830 Bassum 2 (DE)
(74) Vertreter: Schumacher, Martin, Dipl-Ing.

## Beschreibung

### Gegenstand der Erfindung

Die Erfindung bezieht sich auf einen Behälter, insbesondere für Müll, mit einem ersten, nur den vorderen Teil des Behälters verschließenden Klappschiebedeckel, dessen an seinem hinteren Rand angeordnete Klappachse bis über den hinteren Rand der Behälteröffnung verschiebbar ist, wobei die Klappachse mit Abstand oberhalb des Behälterrandes geführt ist, sowie mit einem zweiten, den hinteren Teil des Behälters verschließenden Deckel.

### Stand der Technik

Bei einem bekannten Behälter der vorbezeichneten Art (BE-A-860 747) wird der Klappschiebedeckel mit seiner Klappachse über den hinteren Deckel hinweg verschoben. Dieser kann erst geöffnet werden, nachdem der Klappschiebedeckel ganz zurückgeschoben und seinerseits hochgeklappt worden ist. Mit dieser Zuordnung eines einfachen Klappdeckels als hinterem Deckel zum vorderen Klappschiebedeckel ist die Breite brauchbarer Kombination für ein solches, die ganze Behälteröffnung freigebendes Zweideckelsystem keineswegs erschöpft, vielmehr können dem Klappschiebedeckel anstelle eines nach oben schwenkbaren einfachen Klappdekkels auch andere Deckel für den hinteren Teil der Behälteröffnung zugeordnet werden.

### Aufgabe

Der Erfindung liegt die Aufgabe zugrunde, das Deckelsystem der eingangs bezeichneten Art so zu gestalten, daß beim Verschieben des Klappschiebedeckels auch der hintere Deckel und zwar in möglichst raumsparender Weise geöffnet wird.

### Lösung der Aufgabe

Zur Lösung dieser Aufgabe ist erfindungsgemäß der hintere Deckel, mit dem vorderen Deckel gelenkig verbunden, über den hinteren Rand der Behälteröffnung hinweg ausfahrbar und dabei um die Klappachse nach unten gegen die Behälterrückwand klappbar.

Die in der vorbekannten Zweideckelkonstruktion zur Führung vorgesehenen, an der Klappachse des Klappschiebedeckels angreifenden Schwenkarme können vorteilhaft auch den hinteren Deckel tragen.

Vorzugsweise ist der hintere Deckel im wesentlichen konzentrisch zur Achse der Schwenkarme gewölbt, so daß er beim Öffnen einen dem Behälter sich nahe anschmiegenden Schwenkbogenbereich bestreicht.

Eine besonders vorteilhafte Bauweise ergibt sich dadurch, daß der hintere Deckel formschlüssig mit seinen Schwenkarmen verbunden wird. Diese Verbindung kann auch starr ausgebildet sein, so daß die Schwenkarme mit dem Deckel eine Einheit bilden. Man kann aber die Schwenkarme auch so ausbilden, daß sie mit ihren, die Behälteröffnung übergreifenden Rändern und Verbindungsstegen untereinander ein Bett für den hinteren Deckel bilden.

### Beschreibung von Ausführungsbeispielen

In der Zeichnung ist die Erfindung an einigen Ausführungsbeispielen veranschaulicht.

In der Zeichnung ist
Fig. 1 Seitenansicht eines Behälters nach der Erfindung in einer ersten Ausführungsform, in geschlossenem Zustand, mit Veranschaulichung der Klappbewegung des Klappschiebedeckels aus der Deckelgrundstellung heraus,
Fig. 2 Seitenansicht des Behälters nach Fig. 1, in zurückgeschobener Stellung des Klappschiebedeckels sowie des hinteren Deckels in der Offenlage sowie Gesamtoffenlage mit hochgeklapptem Klappschiebedeckel (Strichlinien),
Fig. 3 Seitenansicht eines Behälters wie in Fig. 1, jedoch mit ebenem Klappschiebedeckel und stark gewölbtem hinteren Deckel,
Fig. 4 eine Seitenansicht des Behälters nach Fig. 3, in der Stellung wie in Fig. 2,
Fig. 5 Seitenansicht einer weiteren Ausführungsform mit abklappbarem hinterem Deckel und
Fig. 6 eine Seitenansicht des Behälters nach Fig. 5 mit zurückgeschobenem Deckelsystem.

Die in der Zeichnung dargestellten Behälter stellen Müllbehälter mit einem Fassungsvermögen von beispielsweise 3 bis etwa 5 cbm dar. Die Behälter mit Boden 1, Vorderwand 2, Rückwand 3 und Seitenwänden 4, 5 haben einen rechteckigen Grundriß. Ihre Öffnung 6 wird begrenzt durch den horizontalen vorderen Rand 9 und hinteren Rand 10 sowie kurvenartig verlaufende Seitenränder 11. Für diese Öffnung ist ein DeckeIsysten1 7, 8 vorgesehen. Der vordere Deckel ist als Klappschiebedeckel 8 ausgebildet, der mit seiner Klappachse 13 mit freiem Abstand bis über den hinteren Rand 10 der Behälteröffnung verschiebbar und in jeder Verschiebestellung um seine Klappachse 13 hochklappbar ausgebildet ist. Zur Handhabung kann der Klappschiebedeckel an seinem Vorderrand mit einer Handhabe 18 versehen sein. An den freien Enden dieser Klappachse 13 sind Auflaufrollen 19, 19 für den Angriff einer Öffnungsmechanik am Mülltransportwagen vorgesehen. Zum Angriff von Armen des Umladegerätes sind an den Seitenwänden 4, 5 in üblicher Weise Halter 21 angebracht. Diese sind der Einfachheit halber nur in Fig. 1 angedeutet.

Klappachse 13 und Auflaufrollen 19 werden von Schwenkarmen 27, 28 getragen, die um eine Achse 29, durch Zapfen an den Seitenwänden gebildet, aus der Schließlage (Fig. 1, 3 und 5) in die Offenlage (Fig. 2, 4 und 6) schwenkbar sind. Der hintere Deckel 7 ist nicht, wie bei der Anordnung nach BE-A-860 747, um eine Achse am hinteren Rand der Behälteröffnung nach oben klappbar, sondern als Schiebedeckel ausgebildet und mit den Schwenkarmen 27, 28 verbunden. Die Schwenkarme 27, 28 sind in der in Fig. 1 bis 4 dargestellten Bauweise als Sektoren ausgebildet, welche sich über den ganzen Winkelbereich des hinteren Deckels 7, bezogen auf die Schwenkachse 29, erstrecken. Dabei kann der Deckel 7 eine starre Einheit mit den Schwenkarmen 27, 28 bilden, so daß er diese beiden Arme an den Seitenwänden 4 und 5 starr miteinander verbindet. Der Deckel 7 kann aber auch formschlüssig und/oder leicht abnehmbar, z. B. durch Schrauben verbunden, in einem durch die Verbindung der beiden Schwenkarme über dem Behälter gebildeten Bett liegen.

In der Ausführungsform nach Fig. 1 und 2 ist die Behälteröffnung symmetrisch zur Behältermitte konvex gewölbt, wobei der Neigungswinkel und die Krümmung von der Mitte nach den Bel älterrändem 9 und 10 hin zunimmt. Für den hinteren Deckel 7 und das Schwenkarmsystem 27, 28 ergibt sich durch diesen Verlauf des Behälterrandes 11 die vorteilhafte Möglichkeit, zu einem Schwenkbareich für den hinteren Deckel zu gelangen, der sich dem Behälter nahe anschmiegt. Zu diesem Zweck ist die Achse 29 der Schwenkarme 27, 28 näher beim hinteren als beim vorderen Rand des hinteren Deckels 7 angeordnet.

Der Klappschiebedeckel 8 kann aus jeder Zwischenstellung zwischen seiner Schließlage Fig. 1 und seiner zurückgeschobenen Stellung Fig. 2 in die Hochstellung geklappt werden. Bei zur Behältermitte symmetrischem Verlauf der Seitenränder 11, auf denen der Deckel 8 mit seinem freien Rand ruht, kann die verhältnismäßig starke Anfangsneigung des Randes 11, nahe dem vorderen Behälterrand 9, beim Öffnen von Nachteil sein. Man kann zwar eine Erschwerung der Öffnungsbewegung von Hand infolge dieser starken Neigung dadurch verhindern, daß für das Deckelsystem eine Öffnungsfeder geeigneter Dimensionierung vorgesehen wird.

Fig. 3 zeigt eine Ausführungsform, in welcher die Betätigung des Deckelsystems von Hand dadurch erleichtert wird, daß die Behälteröffnung im Bereich des geschlossenen Klappschiebedeckels durch gleichmäßigen Abfall der Seitenränder 11 eine wesentlich geringere Neigung am Behälterrand 9 erhält als am hinteren Behälterrand 10.

Da die Öffnungsbewegung der Klappachse 13 in einem Kreisbogen um die Schwenkarmachse 29 erfolgt, der sich, aus der Schließstellung beginnend, vom Behälterrand 11 abhebt, läuft der Klappschiebedeckel 8 mit seinem freien Rand, sofern er nicnt von Hand abgehoben wird oder beim Entleeren des Behälters durch den Umlademechanismus in die von der Behälteröffnung weggeklappte Lage (Strichlinienstellung) gelangt, auf den beiden Seitenrändern 11. Der Deckel kann zur Reibungsminderung an seinem freien Rand mit Laufrollen zur Führung versehen sein.

Fig. 5 und 6 zeigen eine Ausführungsform, bei welcher der hintere Deckel 7 nicht um die Achse 13 des vorderen Klappschiebedeckels schwenkbar ist, vielmehr ist er mit den Schwenkarmen 27, 28 über eine Gelenkachse 30 verbunden, die so weit hinter der Klappachse 13 des Klappschiebedeckels 8 angeordnet ist, daß sie bei zurückgeschobenem Klappschiebedeckel 8 am hinteren Rand 10 der Behälteröffnung 6 liegt. In dieser Endstellung klappt somit der hintere Deckel 7 nach unten, bis sein hinterer Rand gegen die Rückwand 3 des Behälters stößt. Während der Öffnungsbewegung kann er auf Führungsrollen 31 am hinteren Rand der Behälteröffnung laufen. Beim Öffnen beschreibt die Klappachse 30 einen Kreisbogen um die Achse 29 der Schwenkarme. Durch diesen stärker gewölbten Kreisbogen wird erreicht, daß der hintere Deckel 7 von Anbeginn der Öffnungsbewegung eine verhältnismäßig große Abwärtskomponente der Bewegung aufweist, so daß er nicht wesentlich über den hinteren Rand der Behälteröffnung hinausstößt.

Im Rahmen der Erfindung sind noch mancherlei Abänderungen und andere Ausführungen möglich; insbesondere kann die Verschiebeeinrichtung für das Deckelsystem bzw. die Führung für die Klappachse 13 auch anders, z. B. als Fahrwerk, ausgebildet sein. Ferner ließe sich auch bei Betätigung durch Schwenkarme der Klappschiebedeckel 8 über seine ganze Länge von der Schwenkarmeinrichtung tragen, indem diese sich nicht nur über den hinteren, sondern auch über den vorderen Bereich der Behälteröffnung erstreckt, so daß beide Deckel über ihre ganze Länge auf dem Schwenkarmsektor aufliegen. Beim Öffnen hebt sich dann zwar der Klappschiebedeckel wegen des hochsteigenden Schwenkbogens seiner Klappachse 13 von dem Behälterrand 11 ab und ruht mit seinem Rand auf dem Schwenkarmsektor; man könnte aber die Achse 29 der Schwenkarme und die Wölbung der Behälteröffnung 6 auch so ausbilden, daß diese Wölbung nach einem Kreisbogen um die Schwenkarmachse 29 verläuft. Eine solche Anordnung wäre auch sinnvoll anzuwenden, wenn beide Deckel um eine gemeinsame Klappachse 13 hochklappbar sind und damit gegenläufige Klappschiebedeckel bilden. Dabei ist es zweckmäßig, das Deckelsystem so auszubilden, daß es für den Müllbetrieb nur durch Hochklappen der Deckel 7, 8 zu gebrauchen ist und daß die Schiebebewegung dem Umleerbetrieb vorbehalten bleibt. Das Umleerfahrzeug kann den Behälter dann wahlweise von der einen oder anderen Seite aufnehmen. Der jeweils rückseitige lälappschiebedecke9 kann beim Zurückschieben mit Hilfe einer Fangführung gegen ein Hochklappen bzw. beim Umkippen des Behälters gegen ein Herunterklappen gesperrt werden.

Die Ausbildung des Schubmechanismus in Form von Wagen ist aus DE-B-2337403 und DE-A-2 454 088 zu entnehmen.

## Patentansprüche

1. Behälter, insbesondere für Müll, mit einem ersten, nur den vorderen Teil des Behälters verschließenden Klappschiebedeckel (8), dessen an seinem hinteren Rand angeordnete Klappachse (13) bis über den hinteren Rand (10) der Behälteröffnung (6) verschiebbar ist, wobei die Klappachse mit Abstand oberhalb des Behälterrands (6) geführt ist, sowie mit einem zweiten, den hinteren Teil des Behälters verschließenden Deckel (7), dadurch gekennzeichnet, daß der hintere Deckel (7), mit dem vorderen Deckel (8) gelenkig verbunden, über den hinteren Rand (10) der Behälteröffnung (6) hinweg ausfahrbar und dabei um die Klappachse (13) nach unten gegen die Behälterrückwand (3) klappbar ist.

2. Behälter nach Anspruch 1, bei welchem die am hinteren Rand des Klappschiebedeckels (8) angebrachte Klappachse (13) mit zwei an ihren Enden angreifenden Schwenkarmen (27, 28) verbunden ist, die um eine gemeinsame Achse (29) schwenkbar sind, dadurch gekennzeichnet, daß die Schwenkarme (27, 28) auch den hinteren Deckel (7) tragen.

3. Behälter nach Anspruch 2, dadurch gekennzeichnet, daß der hintere Deckel (7) im wesentlichen konzentrisch zur Achse (29) der Schwenkarme (27, 28) gewölbt ist, so daß er beim Öffnen einen dem Behälter sich nahe anschmiegenden Schwenkbogenbereich bestreicht. 4. Behälter nach Anspruch 2 oder 3, dadurch gekennzeichnet, daß der hintere Deckel (7) starr mit den Schwenkarmen (27,28) verbunden ist.

5. Behälter nach einem der Ansprüche 2 oder 3, dadurch gekennzeichnet, daß der hintere Deckel (7) gelenkig mit den Schwenkarmen (27, 28) verbunden ist.

6. Müllbehälter nach Anspruch 2, dadurch gekennzeichnet, daß der hintere Deckel (7) mit den Schwenkarmen (27,28) über eine Gelenkachse (30) verbunden ist, die so weit hinter der Klappachse (13) des Klappschiebedeckels (8) angeordnet ist, daß sie bei zurückgeschobenem Klappschiebedeckel (8) am hinteren Rand (10) der Behälteröffnung (6) liegt.

7. Behälter nach einem der Ansprüche 2 bis 6, gekennzeichnet durch sektorförmige, den Abstand der Klappachse (13) des Klappschiebedekkels (8) in der Schließstellung bis zum hinteren Rand (10) der Behälteröffnung (6) überbrückende Schwenkarme (27, 28).

8. Behälter nach Anspruch 7, dadurch gekennzeichnet, daß sich die Sektoren der Schwenkarme (27, 28) über die ganze Länge des hinteren Deckels (7) erstrecken.

9. Behälter nach einem der Ansprüche 1 bis 8, dadurch gekennzeichnet, daß die Achse (29) der Schwenkarme (27, 28) näher beim hinteren als beim vorderen Rand des hinteren Deckels (7) liegt.

## Claims

1. Container, particularly for refuse, the front section only of which is closed off by a first folding/sliding cover (8), the folding axle (13) of which, mounted on its rear edge, can be displaced to beyond the rear edge (10) of the container opening (6) the folding axle being guided at a certain distance above Ehe container edge (6), with a second cover (7) closing off the rear section of the container, wherein the rear cover (7) is hinge-connected to the front cover (8), extendable to beyond the rear edge (10) of the container opening (6) and, at the same time, capable of being folded downwards against the rear container wall (3) about its folding axle (3).

2. Container according to Claim 1, on which the folding axle (13) mounted on the rear edge of the folding/sliding cover (8) is connected to two pivoting arms (27, 28) bearing on its ends and pivoting about a common axle (29), wherein the pivoting arms (27, 28) also carry the rear cover (7).

3. Container according to Claim 2, wherein the rear cover (7) is arched essentially concentrically with respect to the axle (29) of the pivoting arms (27, 28), so that it runs in a pivoting area lying close to the container when opened.

4. Container according to Claim 2 or Claim 3, wherein the rear cover (7) is rigidly connected to the pivoting arms (27,28).

5. Container according to Claim 2 or Claim 3, wherein the rear cover (7) is hinge-connected to the pivoting arms (27, 28)..

6. Refuse container according to Claim 2, wherein the rear cover (7) is connected to the pivoting arms (27, 28) via an articulated axle (30) which is positioned so far behind the folding axle (13) of the folding/sliding cover (8) that it lies against the rear edge (10) of the container opening (6) when the folding/sliding cover (8) is pushed back.

7. Container according to one of the Claims 2 to 6, wherein the distance between the folding axle (13) of the folding/sliding cover (8) and the rear edge (10) of the container opening (6) is bridged in the closed position by sector-shaped pivoting arms (27, 28).

8. Container according to Claim 7, wherein the sectors of the pivoting arms (27, 28) extend over the entire length of the rear cover (7).

9. Container according to one of the Claims 1 to 8, wherein the axle (29) of the pivoting arms (27, 28) lies nearer to te rear edge of the rear cover (7) than to the front edge.

## Revendications

1. Conteneur, plus particulièrement prévu pour les ordures, avec un premier couvercle à coulisse rabattant (8) ne fermant que l'avant du conteneur et dont l'axe de basculement (13) monté sur son bord arrière peut être coulissé jusque sur le bord arrière (10) de l'ouverture du conteneur (6), l'axe de basculement étant guidé à distance au-dessus du bord du conteneur (6), et avec un second couvercle (7) fermant l'arrière du conteneur, caractérisé par le fait que le couvercle arrière (7) est relié par un joint articulé avec le couvercle avant (8), qu'il peut être glissé au-delà du bord arrière (10) de l'ouverture de conteneur (6) et rabattu en bas, contre la paroi arrière du conteneur (3), en pivotant autour de l'axe (13).

2. Conteneur d'après la revendication 1, sur lequel l'axe de basculement (13) monté sur le bord arrière du couvercle à coulisse rabattant (8) est relié à deux bras pivotants (27, 28) qui agissent en leurs extrémités et pivotent autour d'un même axe (29), caractérisé par le fait que les bras pivotants (27, 28) portent aussi le couvercle arrière (7).

3. Conteneur d'après la revendication 2, caractérisé par le fait que le couvercle arrière (7) est bombé de façon pratiquement concentrique par rapport à l'axe (29) des bras pivotants (27, 28), ce qui fait que, quand on l'ouvre, il décrit un arc de pivotement épousant de très près la forme du conteneur.

4. Conteneur d'après la revendication 2 ou 3, caractérisé par le fait que le couvercle arrière (7) est relié rigidement aux bras pivotants (27,28).

5. Conteneur d'après la revendication 2 ou 3, caractérisé par le fait que le couvercle arrière (7) est relié par un joint articulé aux bras pivotants (27,28).

6. Conteneur à ordures d'après la revendication 2, caractérisé par le fait que le couvercle arrière (7) est relié aux bras pivotants (27, 28) par un axe articulé (30) qui est monté si loin derrière l'axe de basculement (13) du couvercle à coulisse rabattant (8) qu'il se trouve sur le bord arrière (10) de l'ouverture de conteneur (6) quand le couvercle à coulisse rabattant (8) est repoussé.

7. Conteneur d'après l'une des revendications 2 à 6, caractérisé par des bras pivotants (27, 28) en forme de secteurs, couvrant l'écart entre l'axe de basculement (13) du couvercle à coulisse rabattant (8) en position de fermeture et le bord arrière (10) de l'ouverture du conteneur (6).

8. Conteneur d'après la revendication 7, caractérisé par le fait que les secteurs des bras pivotants (27, 28) s'étendent sur toute la longueur du couvercle arrière (7).

9. Conteneur d'après l'une des revendications 1 à 8, caractérisé par le fait que l'axe (29) des bras pivotants (27, 28) est plus près du bord arrière que du bord avant du couvercle arrière (7).
